# DEMANDE DE BREVET EUROPEEN

(11) **EP 2 020 193 A1**
(43) Date de publication de la demande: **04.02.2009**
(21) Numéro de dépôt: 08160724.4
(22) Date de dépôt: 18.07.2008
(51) Int. Cl.: A47B 96/14, A47B 47/05

(54) **Cornière pour la fixation d'un panneau d'un meuble**

(30) Priorité: 30.07.2007 FR 0756811
(71) Demandeur: France Décors, 69240 Thizy (FR)
(72) Inventeur: Alo, Leonardo, 42840 Combe (FR)
(74) Mandataire: Thibault, Jean-Marc

(57) **Abrégé**

L'invention concerne une cornière pour fixer un panneau (**4**) sur une structure porteuse.

Selon l'invention, la cornière comporte une aile d'appui (**12**) pour une première face du panneau et munie de languettes rabattables (**18**) raccordées à l'aile d'appui (**12**) selon une ligne de pliage (**20**).

Selon l'invention la cornière comporte un système (**30**) d'accrochage sur la structure porteuse et des doigts (**14**) espacés entre eux s'élevant en saillie à partir de l'aile d'appui (**12**), les languettes rabattables (**18**) s'étendant avant rabattement, pour autoriser l'engagement des doigts (**14**) dans des trous (**16**) aménagés à partir de la première face du panneau et après rabattement sensiblement parallèlement à l'aile d'appui (**12**) pour définir avec cette dernière un logement de réception pour le chant du panneau dans lequel s'étend en saillie les doigts (**14**).

## Description

La présente invention concerne le domaine technique des meubles à monter du type à étagères ou tablettes et elle vise plus précisément le montage d'un panneau, de préférence de fond, pour constituer un tel meuble.

Dans l'état de la technique, il est connu diverses variantes de réalisation de meubles à monter du type à étagères ou à tablettes. Par exemple, il est connu de mettre en oeuvre une structure porteuse formée par exemple par des échelles reliées ensemble par des panneaux de fond et par des tablettes. Ce type de meuble est relativement facile à monter mais impose généralement l'utilisation d'outils tels qu'un tournevis notamment pour le montage des panneaux de fond sur les échelles. Une difficulté supplémentaire apparaît lors du montage pour respecter l'équerrage des panneaux de fond par rapport aux échelles.

Il est connu, par ailleurs, par la demande de brevet FR 2 892 493 un dispositif d'assemblage entre deux profilés pour permettre de réaliser des étagères. Les deux profilés sont réalisés sous la forme de peignes s'entrecroisant en délimitant des intervalles pour le passage de barres de montage. Si un tel dispositif permet de réaliser une structure porteuse de meubles facilement démontables, un tel dispositif ne se trouve pas adapté pour le montage d'un panneau. De plus, au moins deux profilés sont nécessaires pour constituer un élément de structure du meuble.

Dans le même sens, le document GB 1 168 595 décrit un dispositif de montage pour meubles comportant des croisillons de raccordement entre une étagère et des montants. Chaque croisillon est réalisé sous la forme de deux demi-coquilles munies de doigts s'entrecroisant. Les deux demi-coquilles sont maintenues ensemble en s'engageant dans un tube présenté par l'étagère. Un tel dispositif de montage peut être mis en oeuvre uniquement avec des panneaux pourvus de tubes d'insertion pour les croisillons.

Le brevet GB 605 894 décrit un dispositif d'assemblage pour panneaux comportant une cornière extérieure et une cornière intérieure entre lesquelles un panneau est interposé. La cornière extérieure comporte une série de fentes tandis que la cornière intérieure comporte une série de languettes destinées à s'insérer dans les fentes pour ensuite être pliées. Un tel dispositif est conçu pour assurer l'assemblage entre des panneaux mais n'est pas adapté pour assurer le montage d'un panneau sur une structure porteuse. De plus, un tel dispositif nécessite l'utilisation de deux pièces complémentaires présentant un coût de fabrication élevé compte tenu notamment de la précision qu'elles requièrent. L'opération d'assemblage des panneaux n'est pas simple à mener à bien car elle nécessite le maintien des panneaux et des deux cornières tout en assurant l'engagement des languettes dans les fentes.

La présente invention vise donc à remédier aux inconvénients de l'art antérieur en proposant une nouvelle technique de montage des panneaux pour un meuble sans avoir recours à un outil tout en offrant l'avantage de pouvoir être mise en oeuvre de manière simple et à moindre coût

Pour atteindre un tel objectif, l'objet de l'invention vise à proposer, en tant que dispositif d'assemblage, une unique cornière pour assurer le montage entre un panneau au sens général et une structure porteuse.

Selon l'invention, la cornière comporte une aile d'appui pour une première face du panneau et munie de languettes rabattables raccordées à l'aile d'appui selon une ligne de pliage et un système d'accrochage sur la structure porteuse et des doigts espacés entre eux s'élevant en saillie à partir de l'aile d'appui, les languettes rabattables s'étendant avant rabattement, pour autoriser l'engagement des doigts dans des trous aménagés à partir de la première face du panneau et après rabattement sensiblement parallèlement à l'aile d'appui pour définir avec cette dernière un logement de réception pour le chant du panneau dans lequel s'étendent en saillie les doigts.

Selon une caractéristique avantageuse de réalisation, les languettes rabattables s'étendent au droit des doigts et avant rabattement, à l'équerre à partir de l'aile d'appui.

Par exemple, certaines au moins des languettes rabattables sont aménagées dans des pattes s'étendant à partir de l'aile d'appui et comportant un système d'accrochage.

De préférence, les languettes rabattables s'étendent avant rabattement, à partir d'une aile de recouvrement bordant à l'équerre l'aile d'appui.

Avantageusement, chaque système d'accrochage comporte au moins une encoche apte à venir s'engager sur un taquet de la structure porteuse.

De préférence, chaque système d'accrochage comporte deux encoches aménagées de manière symétrique sur une patte pour autoriser un montage réversible du profilé.

Selon une autre caractéristique préférée de réalisation, chaque patte est pourvue à l'équerre d'un prolongement pourvu d'un bord relevé apte à s'engager dans une rainure de la structure porteuse.

Avantageusement, la cornière est réalisée à partir d'une tôle pliée.

Un autre objet de l'invention est de proposer un meuble de rangement comportant une structure porteuse sur laquelle est monté au moins un panneau dit de fond équipé de part et d'autre, de cornières.

Par exemple, la structure porteuse comporte au moins deux échelles pourvues de trous répartis sur toute la hauteur, de manière à recevoir des taquets sur lesquelles prennent appui les encoches des cornières de montage du panneau de fond, chaque échelle étant pourvue d'une rainure de réception d'un bord relevé présenté par la cornière.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue générale d'un meuble pourvu de cornières conformes à l'invention.
La **Figure 2** est une vue d'une cornière avant pliage.
Les **Figures 3** et **4** sont des vues partielles montrant deux étapes de montage de la cornière sur un panneau.
La **Figure 5** est une vue d'un panneau équipé de part et d'autre d'une cornière conforme à l'invention.
La **Figure 6** est une vue illustrant le montage d'un panneau sur une structure porteuse.

La **Fig. 1** illustre à titre d'exemple un meuble à monter **1** comportant des étagères ou des tablettes superposées **2.** Ce meuble **1** comporte une structure porteuse **3** pour les étagères **2** et au moins un et par exemple deux panneaux de fond **4** superposés. Dans l'exemple illustré, la structure porteuse **3** comporte deux échelles formées chacune par des poteaux **3₁** reliés entre eux par des traverses **3₂.** Les poteaux **3₁** sont pourvus sur pratiquement toute la hauteur de leurs faces latérales **3₃,** de trous **6** distants les uns des autres et adaptés pour recevoir des taquets **8** de support pour les étagères **2.** Bien entendu, la structure porteuse **3** peut être réalisée de manière différente.

Conformément à l'invention, chaque panneau de fond **4** est monté sur la structure porteuse **3** à l'aide de profilés ou de cornières **11** conformes à l'invention. Tel que cela ressort plus précisément des **Fig. 2** et **3****,** chaque cornière **11** présente une aile d'appui **12** pour une première face du panneau **4,** à savoir le dos **4₁** du panneau. Ainsi, l'aile d'appui **12** est destinée à venir en contact, par l'une de ses faces, sur le dos **4₁** du panneau. Avantageusement, l'aile d'appui **12** présente une largeur limitée par rapport à sa hauteur. De préférence, l'aile d'appui **12** possède une hauteur sensiblement égale à la hauteur d'un panneau **4** comme cela ressort clairement de la **Fig. 5****.** Cette aile d'appui **12** recouvre une largeur limitée du dos **4₁** du panneau.

L'aile d'appui **12** est pourvue de tétons ou de doigts **14** espacés les uns des autres. Par exemple, pour une cornière d'une longueur de un mètre, l'aile d'appui **12** est pourvue de trois doigts **14.** Tel que cela ressort des **Fig. 3** et **4****,** chaque doigt **14** s'élève en saillie par rapport à l'aile d'appui **12.** Les doigts **14** sont destinés à s'engager dans des trous **16** aménagés à partir du dos **4₁** du panneau **4.** Dans l'exemple illustré, les doigts **14** s'élèvent perpendiculairement par rapport à l'aile d'appui **12.** Bien entendu, les doigts **14** peuvent s'étendre sensiblement perpendiculairement selon une direction plus ou moins inclinée par rapport à l'aile d'appui **12.** Bien entendu, le pas d'écartement des doigts **14** correspond au pas d'écartement des trous **16** pour obtenir l'engagement de chaque doigt **14** dans un trou **16** correspondant. Chaque trou **16** peut être borgne ou comme illustré, débouchant sur la face avant **4₂** du panneau, opposée au dos **4₁.**

Selon une caractéristique préférée de réalisation, les doigts **14** s'étendent à partir du bord longitudinal **12₁** dit interne en considération du panneau **4.** Avantageusement, chaque doigt **14** s'étend à partir de l'aile d'appui **12** selon une ligne de pliage ou de rabattement **12a** qui est situé sensiblement dans le prolongement du bord longitudinal **12₁.**

Par ailleurs, chaque cornière **11** est pourvue de languettes rabattables **18** espacées les unes des autres en s'étendant à partir du bord longitudinal **12₂** dit externe. De préférence, les languettes rabattables **18** sont en nombre égal aux doigts **14** en étant distribuées le long de la cornière au même niveau que les doigts **14.** Les languettes rabattables **18** s'étendent avant rabattement, de manière à autoriser l'engagement des doigts **14** dans les trous **16.** Dans l'exemple illustré, et tel que cela ressort de la **Fig. 3****,** les languettes **18** s'étendent avant rabattement, sensiblement perpendiculairement par rapport à l'aile d'appui **12,** dans le même sens que les doigts **14.** En d'autres termes, les languettes **18** s'étendent avant rabattement, dans un plan commun qui est parallèle au plan commun d'extension des doigts **14.**

Les languettes **18** sont adaptées pour, après rabattement, comme illustré à la **Fig. 4****,** s'étendre sensiblement parallèlement à l'aile d'appui **12** pour venir recouvrir une partie de la face avant **4₂** du panneau, au droit ou en vis-à-vis des doigts **14.** Après rabattement, les languettes **18** et l'aile d'appui **12** confèrent à la cornière un profil en « U » pour délimiter entre eux un logement de réception du chant ou de la tranche du panneau **4.** Dans cette position, les doigts **14** s'étendent en saillie à l'intérieur de ce logement en étant orientés en direction des languettes **18.** Dans l'exemple illustré, les doigts **14** s'étendent sensiblement perpendiculairement aux languettes **18** en étant dirigés vers ces dernières. Le panneau **4** se trouve ainsi serré ou pincé entre les languettes rabattues **18** et l'aile d'appui **12** dont les doigts **14** sont engagés et maintenus dans les trous **16.** Chaque panneau se trouve ainsi équipé sur ses deux bords verticaux, d'une cornière **11** venant recouvrir le chant des panneaux.

Dans l'exemple illustré, chaque languette **18** vient ainsi recouvrir le doigt **14** et le trou **6** placés en regard. Bien entendu, il peut être prévu que les languettes **18** ne se trouvent pas situées au droit des doigts **14.**

Bien entendu, chaque languette **18** est pliée selon une ligne de rabattement **20** qui est décalée par rapport au plan d'extension de l'aile d'appui **12** d'une distance sensiblement égale à l'épaisseur du panneau **4.** Ainsi, tel que cela ressort de la **Fig. 4****,** l'aile d'appui **12** est prolongée jusqu'à la ligne de rabattement **20** des languettes **18,** par une aile de recouvrement **22** destinée à s'étendre en regard du chant du panneau **4.** Les languettes **18** sont raccordées à l'aile d'appui **12** selon les lignes de pliage **20.** Selon une caractéristique préférée de réalisation, cette aile de recouvrement **22** s'étend sur toute la longueur de la cornière. Ainsi, dans l'exemple illustré, la cornière présente sur toute sa longueur une section droite transversale en équerre délimitée par l'aile d'appui **12** se prolongeant à l'équerre par l'aile de recouvrement **22.**

Selon une variante préférée de réalisation, au moins certaines des languettes rabattables **18** sont aménagées dans une patte **26** s'étendant perpendiculairement par rapport à l'aile d'appui **12.** Dans l'exemple illustré, chaque patte **26** est réalisée dans le prolongement de l'aile de recouvrement **22.** Une languette rabattable **18** est ainsi découpée dans une patte **26** en restant attachée à l'aile de recouvrement **22,** au niveau de sa ligne de rabattement ou de pliage **20.**

Dans l'exemple de réalisation, la cornière **11** est pourvue à proximité de ses extrémités, de deux pattes **26** dans chacune desquelles est aménagée une languette rabattable **18.** Tel que cela ressort des **Fig. 2** et **3****,** la languette rabattable **18,** dite médiane située entre les languettes **18** dites extrêmes aménagées dans les pattes **26,** s'étend isolément à partir de l'aile de recouvrement **22.**

Selon une autre caractéristique de l'objet de l'invention, la cornière **11** comporte un système **30** d'accrochage sur la structure porteuse **3.** Selon une caractéristique préférée de réalisation, chaque patte **26** est pourvue d'un système d'accrochage **30.** Avantageusement, chaque système d'accrochage **30** comporte au moins une encoche aménagée dans une patte **26** et apte à venir s'engager ou reposer sur un taquet **8** de la structure porteuse **3.** Selon une caractéristique préférée de réalisation, chaque système d'accrochage **30** comporte deux encoches aménagées de manière symétrique sur une patte **26** pour autoriser un montage réversible du panneau sur la structure porteuse **3.** Ainsi, tel que cela ressort plus précisément des **Fig. 4** et **6****,** chaque bord de la patte **26** qui s'étend sensiblement perpendiculairement par rapport au bord longitudinal **22₁** de l'aile de recouvrement **22,** est pourvu d'une encoche **30** de réception d'un taquet **8.**

Selon une variante préférée de réalisation, chaque patte **26** est pourvue à l'équerre, d'un prolongement **33** pourvue d'un bord relevé **34** apte à s'engager dans une rainure **36** aménagée dans la structure porteuse **3** et plus précisément le long de la face avant d'un poteau **3₁** tel le poteau arrière. Comme cela ressort plus précisément des **Fig. 3** et **5****,** la patte **26** est ainsi bordée à l'équerre, par le prolongement **33** qui est pourvu, à l'opposé de la patte **26,** d'un bord relevé **34** orienté en direction de l'aile d'appui **12** de manière à présenter une forme sensiblement en « U ».

Il doit être compris que chaque patte **28** en combinaison avec le bord relevé **34** assurent un positionnement correct et fiable du panneau **4** sur la structure porteuse **3.** En effet, la rainure **36** est aménagée à une distance déterminée de la face latérale interne **3₃** de manière à assurer l'engagement du bord relevé **34** dans la rainure **36** et la mise en butée des pattes **26** contre la face latérale interne **3₃** du poteau. Lorsque le bord relevé **34** est engagé dans la rainure **36,** le prolongement **33** est en appui contre la face avant du poteau et l'encoche **33** peut être engagée dans un taquet **8,** par l'abaissement du panneau **4.** Le panneau **4** se trouve ainsi monté correctement et rigidement à la structure porteuse **3.**

Selon une caractéristique préférée de réalisation, chaque cornière **11** est réalisée à partir d'une tôle découpée et pliée. Ainsi, tel que cela ressort de la **Fig. 2****,** la cornière **11** est réalisée par découpage à partir d'une plaque ou d'un flan métallique de sorte qu'elle s'étend avant pliage dans un plan. La cornière **11** présente ainsi une bande principale formée par les ailes d'appui **12** et de recouvrement **22.** L'aile d'appui **12** est délimitée par le bord longitudinal interne **12₁** à partir duquel s'étendent les doigts **14.** A l'opposé du bord longitudinal interne **12₁,** la cornière possède un bord externe **22₁** délimitant l'aile de recouvrement **22** et à partir duquel s'étendent les pattes **26** et la languette rabattable **18** médiane. La forme définitive de la cornière **11** est réalisée par un pliage parallèle aux bords **12₁, 22₁** en vue d'obtenir l'aile d'appui **12** qui prolonge à l'équerre, l'aile de recouvrement **22.** Les doigts **14** sont pliés dans un sens pour qu'ils s'élèvent en saillie à partir de l'aile d'appui **12.** Les extrémités des pattes **26** sont pliées deux fois dans un sens contraire au sens de pliage des doigts **14** de manière à réaliser le prolongement **33** et le bord tombé **34.** La cornière **11** ainsi formée peut alors être facilement montée sur un panneau de fond **4** comme cela découle de la description qui suit.

La première étape de montage consiste à monter une cornière **11** sur un bord vertical du panneau **4** qui a été préalablement percé de trous **16** à proximité de ses bords verticaux. La cornière **11** est montée de manière à assurer l'engagement des doigts **14** dans les trous **16** du panneau de fond. Les doigts **14** pénètrent dans les trous **6** jusqu'à ce que le panneau **4** vienne en contact sur l'aile d'appui **22.** Dans cette position, les languettes rabattables **18** s'étendent sensiblement perpendiculairement à l'aile d'appui **22.**

Les languettes **18** sont alors rabattues contre le panneau **4** pour maintenir les doigts **14** engagés à l'intérieur des trous **16.** Une autre cornière **11** est montée de manière similaire sur l'autre bord vertical du panneau **4.** Le panneau **4** est ainsi pourvu sur ses deux bords verticaux, d'une cornière **11** qui se trouve fixée rigidement à ce panneau sans avoir eu recours à un outillage quelconque. Ce panneau **4** est ensuite monté sur des taquets **8** présentés par les échelles en assurant l'engagement d'une part, des bords relevés **34** dans les rainures **36** et d'autre part, des encoches **30** sur les taquets **8.** Les étagères sont ensuite montées sur des taquets montés sur les échelles.

Il ressort de la description qui précède que chaque cornière **11** qui se présente sous la forme d'une pièce unique est fixée sur un bord du panneau **4,** facilement, sans avoir recours à une autre pièce ou outil. Bien entendu, les cornières **11** sont adaptées pour être fixées sur tout type de panneau constitutif d'un meuble.

L'invention n'est pas limitée aux exemples décrits et représentés car diverses modifications peuvent y être apportées sans sortir de son cadre.

## Revendications

1. Cornière pour fixer un panneau **(4)** sur une structure porteuse (3), comportant une aile d'appui **(12)** pour une première face du panneau et munie de languettes rabattables **(18)** raccordées à l'aile d'appui **(12)** selon une ligne de pliage **(20) caractérisée en ce qu'**elle comporte un système **(30)** d'accrochage sur la structure porteuse **(3)** et des doigts **(14)** espacés entre eux s'élevant en saillie à partir de l'aile d'appui **(12),** les languettes rabattables **(18)** s'étendant avant rabattement, pour autoriser l'engagement des doigts **(14)** dans des trous **(16)** aménagés à partir de la première face du panneau, et après rabattement, sensiblement parallèlement à l'aile d'appui **(12)** pour définir avec cette dernière un logement de réception pour le chant du panneau dans lequel s'étendent en saillie les doigts **(14).**

2. Cornière selon la revendication 1, **caractérisée en ce que** les languettes rabattables **(18)** s'étendent au droit des doigts **(14)** et avant rabattement, à l'équerre à partir de l'aile d'appui **(12).**

3. Cornière selon la revendication 1 ou 2, **caractérisée en ce que** certaines au moins des languettes rabattables **(18)** sont aménagées dans des pattes **(26)** s'étendant à partir de l'aile d'appui **(12)** et comportant un système d'accrochage **(30).**

4. Cornière selon l'une des revendications 1 à 3, **caractérisée en ce que** les languettes rabattables **(18)** s'étendent avant rabattement, à partir d'une aile de recouvrement **(22)** bordant à l'équerre l'aile d'appui **(12).**

5. Cornière selon la revendication 1 ou 3, **caractérisée en ce que** chaque système d'accrochage **(30)** comporte au moins une encoche apte à venir s'engager sur un taquet **(8)** de la structure porteuse.

6. Cornière selon la revendication 5, **caractérisée en ce que** chaque système d'accrochage **(30)** comporte deux encoches aménagées de manière symétrique sur une patte **(26)** pour autoriser un montage réversible du profilé.

7. Cornière selon la revendication 3 ou 6, **caractérisée en ce que** chaque patte est pourvue à l'équerre d'un prolongement **(33)** pourvu d'un bord relevé **(34)** apte à s'engager dans une rainure **(36)** de la structure porteuse.

8. Cornière selon la revendication 1 à 7, **caractérisée en ce qu'**elle est réalisée à partir d'une tôle pliée.

9. Meuble de rangement, **caractérisé en ce qu'**il comporte une structure porteuse **(3)** sur laquelle est monté au moins un panneau dit de fond **(4)** équipé de part et d'autre, de cornières **(11)** conformes à l'une des revendications 1 à 8.

10. Meuble selon la revendication 9, **caractérisé en ce que** la structure porteuse **(3)** comporte au moins deux échelles pourvues de trous **(6)** répartis sur toute la hauteur, de manière à recevoir des taquets **(8)** sur lesquelles prennent appui les encoches **(30)** des cornières **(11)** de montage du panneau de fond **(4),** chaque échelle étant pourvue d'une rainure **(36)** de réception d'un bord relevé **(34)** présenté par la cornière **(11).**
